# EUROPÄISCHE PATENTSCHRIFT

(11) **EP 3 847 942 B1**
(45) Veröffentlichungstag und Bekanntmachung des Hinweises auf die Patenterteilung: **25.02.2026**
(21) Anmeldenummer: 21150357.8
(22) Anmeldetag: 06.01.2021
(51) Int. Cl.: A47L 13/16

(54) **TROCKEN- UND/ODER REINIGUNGSTUCH**
DRYING AND / OR CLEANING CLOTH
CHIFFON DE SÉCHAGE ET/OU DE NETTOYAGE

(30) Priorität: 09.01.2020 DE 202020100103 U
(43) Veröffentlichungstag der Anmeldung: 14.07.2021
(73) Patentinhaber: fens products GmbH, 50226 Frechen (DE)
(72) Erfinder: Fritsch, Jens, 53332 Bornheim (DE)
(74) Vertreter: Dr. Stark & Partner Patentanwälte mbB

(56) Entgegenhaltungen:
- DE-U1- 202019 105 895
- JP-A- 2002 159 427
- US-A- 6 019 854
- US-A1- 2001 047 534
- US-A1- 2019 015 875

## Beschreibung

Die Erfindung betrifft ein Trocken- und/oder Reinigungstuch mit einer länglichen Form mit einem doppellagigen Aufbau mit zwei durch Tuchlagen jeweils gebildeten Seiten und einem dazwischen befindlichen Innenbereich, wobei die beiden Seiten durch zwei parallele Längskanten und zwei Querkanten jeweils begrenzt sind und wobei eine Öffnung zum Hineingreifen in den Innenbereich zwischen den zwei Seiten vorgesehen ist.

Aus der Praxis sind derartige Trocken- und/oder Reinigungstücher bekannt, die unter anderem zum Trocknen von Fahrzeugen nach der Fahrzeugwäsche oder aber zum Aufnehmen von Poliermittelrückständen verwendet werden.

Auch werden derartige Trocken- und/oder Reinigungstücher zum Putzen im Haushalt oder aber zum Abtrocknen von Haustieren eingesetzt.

Nachteilig hierbei ist, dass es bei den vorbeschriebenen Tätigkeiten dazu kommen kann, dass das Trocken- und/oder Reinigungstuch versehentlich herunterfällt und somit mit dem Boden in Kontakt kommt. Hierdurch kann Schmutz an das Tuch gelangen, der dann bei der weiteren Verwendung beispielsweise das Fahrzeug nicht nur (erneut) verunreinigen kann, sondern durch harte Bestandteile wie Sandkörner, Steinchen etc. können auch Kratzer oder andere Beschädigungen am Fahrzeug verursacht werden. Gleiches gilt sinngemäß auch bei der Verwendung im Haushalt und ähnlich auch bei der Benutzung zum Trocknen von Haustieren, die ebenfalls in Mitleidenschaft gezogen werden können. Auch sind größere Trocken- und/oder Reinigungstücher bekannt, die jedoch keinen Innenbereich aufweisen, in den eine Hand zur besseren Handhabung eingeführt werden kann. Damit muss das Trocken- und/oder Reinigungstuch von außen gehalten werden, was eine genaue Führung des Trocken- und/oder Reinigungstuchs bei der Nutzung erschwert.

Aufgabe der Erfindung ist es, die vorgenannten Nachteile zu vermeiden und ein Trocken- und/oder Reinigungstuch anzugeben, mit dem das Risiko von Beeinträchtigungen aufgrund versehentlichem Fallenlassens des Trocken- und/oder Reinigungstuchs sicher vermieden wird und eine genauere Führung des Trocken- und/oder Reinigungstuchs bei der Nutzung ermöglicht wird.

Diese Aufgabe wird bei einem gattungsgemäßen Trocken- und/oder Reinigungstuch dadurch gelöst, dass das Trocken- und/oder Reinigungstuch einen fünfeckig ausgebildeten Bereich hat, wobei bei dem fünfeckig ausgebildeten Bereich eine der beiden Querkanten rechtwinklig zu den Längskanten ausgerichtet ist und die andere der beiden Querkanten durch zwei winklig aneinandergrenzende, jeweils in einem stumpfen Winkel an die entsprechenden Längskanten anschließende, Stirnkanten-Abschnitte gebildet ist, wobei die Öffnung zum Hineingreifen in den Innenbereich zwischen den zwei Seiten im Bereich der rechtwinklig zu den Längskanten ausgerichteten Querkante vorgesehen ist. Die relevanten Entgegenhaltungen sind: US2001/047534A1, JP2002159427A, US6019854A und DE202019105895 U1.

Dabei hat das Trocken- und/oder Reinigungstuch zwei fünfeckig ausgebildete Bereiche, die jeweils mit ihrer jeweiligen, rechtwinklig zu den Längskanten ausgerichteten Querkante, aneinandergrenzend vorgesehen und miteinander verbunden sind.

Auch sind beide Seiten der beiden fünfeckig ausgebildeten Bereiche des Trocken- und/oder Reinigungstuchs jeweils einstückig und durchgehend ausgebilet. Damit ist jede Seite des Trocken- und/oder Reinigungstuchs also als jeweils einstückige und durchgehende Lage ausgebildet.

Weiterhin ist die Öffnung durch einen Schlitz durch beide Seiten des Trocken-und/oder Reinigungstuchs gebildet und beide Seiten weisen somit jeweils zwei freie Schlitzkanten auf. Damit sind die Öffnungen in beiden Seiten deckungsgleich.

Erfindungsgemäß ist die äußere Schlitzkante der einen Seite des einen fünfeckigen Bereichs mit der äußeren Schlitzkante der anderen Seite des anderen fünfeckigen Bereichs vernäht. Damit ist dann die eine Seite des einen fünfeckigen Bereichs direkt übergehend in die andere Seite des anderen fünfeckigen Bereichs ausgebildet und es kann auf jeder Seite nur in eine Richtung in den Innenbereich eingegriffen werden. Dabei sind die Teilbereiche des Innenbereichs, in die jeweils eingegriffen werden kann, für beide Seiten unterschiedlich. Somit ist jede Teilfläche des Trocken- und/oder Reinigungstuchs durch entsprechendes Eingreifen und ggf. Umklappen eines Teilbereichs des Trocken- und/oder Reinigungstuchs nutzbar.

Vorzugsweise kann zumindest eine Öffnung eine Länge von ca. 5 cm bis 15 cm, vorzugsweise 8 cm bis 12 cm, ganz bevorzugt ca. 10 cm, haben, so dass zum einen ein Hineingreifen in den Innenbereich für übliche Handabmessungen möglich ist und zum anderen möglichst klein ausgebildet ist und somit die Formstabilität des Trocken- und/oder Reinigungstuchs durch die Öffnung geringstmöglich beeinträchtigt wird.

Erfindungsgemäß kann zumindest eine Öffnung in Relation zu den entsprechenden Querkanten in etwa mittig angeordnet sein und einen gleichen jeweiligen Abstand zu den entsprechenden Längskanten aufweisen.

Vorteilhafterweise kann die Öffnung mittig in Bezug auf die Längserstreckung des Trocken- und/oder Reinigungstuchs vorgesehen sein, so dass beide in Längsrichtung vor bzw. hinter der Öffnung befindliche Teilbereiche zumindest in etwa gleich groß sind.

Weiterhin kann zumindest eine Seite des Trocken- und/oder Reinigungstuchs eine Flauschoberfläche haben, wobei vorzugsweise beide Seiten des Trocken- und/oder Reinigungstuchs jeweils eine Flauschoberfläche haben können. Hierdurch resultiert ein gutes Gleiten auf der zu bearbeitenden Fläche.

Dabei kann jede Seite, welche eine Flauschseite aufweist, mit dieser Flauschseite nach außen weisend vorgesehen sein. Somit kann ein einfaches Material mit nur einer Flauschseite für das Trocken- und/oder Reinigungstuch verwendet werden und es können gleichwohl zwei Flauschseiten an dem Trocken- und/oder Reinigungstuch realisiert werden. Dabei können die beiden Seiten aus identischen Tuchlagen bestehen, es können jedoch auch unterschiedliche Tuchlagen mit voneinander abweichenden Materialeigenschaften für die beiden Seiten des Trocken- und/oder Reinigungstuchs eingesetzt werden.

Vorzugsweise kann zumindest eine Flauschoberfläche durch ein Frottee, vorzugsweise ein Walk-Frottee, gebildet sein, so dass eine sowohl angenehme als auch gut saugfähige Oberfläche gegeben ist.

Bei einem bevorzugten Ausführungsbeispiel der Erfindung kann der Randbereich der Längskanten und der Querkanten mit einer Einfassung aus einem textilen Material umsäumt sein und/oder eine im geringen Abstand zur jeweiligen Kante positionierte Naht vorgesehen sein, wobei im Bereich einer in einer Querkante ggf. vorgesehenen Öffnung keine Einfassung vorgesehen ist oder aber diese nur die Kante einer Seite umfasst.

Weiterhin kann eine nicht in einer Querkante vorgesehene Öffnung mit einer Einfassung aus einem textilen Material umsäumt sein, so dass ein Ausfransen des Trocken- und/oder Reinigungstuchs im Bereich der Öffnung vermieden wird und die Einfassung ihrerseits ähnlich weich ist wie das Trocken- und/oder Reinigungstuch und somit nicht zu Beeinträchtigungen oder Beschädigungen der zu bearbeitenden Oberfläche führt. Alternativ oder zusätzlich kann auch eine im geringen Abstand zur Kante positionierte Naht vorgesehen sein.

Auch kann zumindest eine Seite des Trocken- und/oder Reinigungstuchs als Mikrofasertuch ausgebildet ist, vorzugsweise beide Seiten des Trocken- und/oder Reinigungstuchs jeweils als Mikrofasertuch ausgebildet sein, so dass eine besonders hohe Aufnahmefähigkeit in Bezug auf Schmutz, Staub und Feuchtigkeit gegeben ist.

Erfindungsgemäß kann zumindest eine Seite des Trocken- und/oder Reinigungstuchs aus einem Mischgewebe mit Polyester- und Polyamid-Bestandteilen bestehen, vorzugsweise können auch beide Seiten des Trocken- und/oder Reinigungstuchs jeweils aus einem Mischgewebe mit Polyester- und Polyamid-Bestandteilen bestehen.

Dabei kann das Mischgewebe eine Zusammensetzung mit ca. 80 % Polyester und ca. 20 % Polyamid aufweisen.

Vorzugsweise kann das Trocken- und/oder Reinigungstuch ein Flächengewicht von ca. 800 g/m² haben.

Bei einem bevorzugten Ausführungsbeispiel der Erfindung können die Längskanten jeweils eine Länge von ca. 25 cm bis 50 cm, vorzugsweise eine Länge von ca. 30 cm bis 40 cm und ganz bevorzugt eine Länge von ca. 34 cm oder 35 cm haben.

Auch können die Längskanten einen Abstand zueinander von ca. 15 cm bis 30 cm, vorzugsweise einen Abstand von ca. 20 cm bis 25 cm und ganz bevorzugt einen Abstand von ca. 22 cm oder 23 cm haben.

Bei einem bevorzugten Ausführungsbeispiel der Erfindung kann das Trocken- und/oder Reinigungstuch in Längsrichtung spiegelsymmetrisch ausgebildet sein und/oder in Querrichtung spiegelsymmetrisch ausgebildet sein.

Auch kann bei zumindest einem fünfeckig ausgebildeten Bereich die durch die Stirnkanten-Abschnitte gebildete Spitze gegenüber den Endpunkten der Längskanten, an welche die Stirnkanten-Abschnitte in einem stumpfen Winkel anschließen, in Längsrichtung des Trocken- und/oder Reinigungstuchs um ca. 5 cm bis 20 cm, vorzugsweise um ca. 10 cm bis 15 cm und ganz bevorzugt um ca. 11 cm oder 12 cm, vorstehen.

Im Folgenden werden in den Zeichnungen dargestellte Ausführungsbeispiele der Erfindung erläutert. Es zeigen:
- Fig. 1: ein erstes Ausführungsbeispiel eines erfindungsgemäßen Trocken- und/oder Reinigungstuchs,
- Fig. 2: ein zweites Ausführungsbeispiel eines erfindungsgemäßen Trocken- und/oder Reinigungstuchs und
- Fig. 3: eine in Schnittdarstellung gehaltene Teilansicht des Gegenstands nach Fig. 2.

In allen Figuren werden für gleiche bzw. gleichartige Bauteile übereinstimmende Bezugszeichen verwendet.

Fig. 1 zeigt ein Trocken- und/oder Reinigungstuch 1 mit einer länglichen Form mit einem doppellagigen Aufbau mit zwei durch Tuchlagen jeweils gebildeten Seiten 10, 11. Zwischen diesen beiden Seiten 10, 11 befindet sich ein Innenbereich 9.

Die beiden Seiten 10, 11 sind jeweils durch zwei parallele Längskanten 2 und zwei Querkanten 3 begrenzt, und es ist eine Öffnung 4 zum Hineingreifen in den Innenbereich 9 zwischen den zwei Seiten 10, 11 vorgesehen.

Erfindungsgemäß hat das in Fig. 1 gezeigte Trocken- und/oder Reinigungstuch 1 einen fünfeckig ausgebildeten Bereich 8 und wird ausschließlich durch diesen Bereich gebildet. Bei dem fünfeckig ausgebildeten Bereich 8 ist eine der beiden Querkanten 3 rechtwinklig zu den Längskanten 2 ausgerichtet, wohingegen die andere der beiden Querkanten 3 durch zwei winklig aneinandergrenzende, jeweils in einem stumpfen Winkel an die entsprechenden Längskanten 2 anschließende, Stirnkanten-Abschnitte 7 gebildet ist.

Bei diesem Ausführungsbeispiel ist die Öffnung 4 zum Hineingreifen in den Innenbereich 9 zwischen den zwei Seiten 10, 11 im Bereich der rechtwinklig zu den Längskanten 2 ausgerichteten Querkante 3 mittig zwischen den Längskanten 2 vorgesehen.

Hierdurch kann mit einer flachen Hand in den Innenbereich 9 hineingegriffenen werden und die vordere, durch die Stirnkanten-Abschnitte 7 gebildete und eine Spitze bildende Querkante 3, ist der Form der eingeführten flachen Hand angenähert. Der Mittelfinger der eingeführten flachen Hand kann somit in der vordersten Spitze sein und die anderen Finger einschließlich des Daumens stehen weniger weit vor und sind dann jeweils seitlich des Mittelfingers in dem Innenbereich 9.

Das Trocken- und/oder Reinigungstuch 1 ist in Längsrichtung spiegelsymmetrisch ausgebildet. Die durch die Stirnkanten-Abschnitte 7 gebildete Spitze steht gegenüber den Endpunkten der Längskanten 2, an welche sie anschließen, um eine Länge "I" in Längsrichtung vor. Dabei ist die Länge "I" geringer als die Länge "L" der Längskanten 2, beispielsweise um den Faktor 0,5 oder 0,6.

Der Randbereich der Längskanten 2 und der Querkanten 3 ist mit einer Einfassung 5 aus einem textilen Material umsäumt, wobei jedoch im Bereich einer in einer Querkante 3 ggf. vorgesehenen Öffnung 4 keine Einfassung 5 vorgesehen ist.

Bei dem in Fig. 2 gezeigten Ausführungsbeispiel hat das Trocken- und/oder Reinigungstuch 1 zwei fünfeckig ausgebildete Bereiche 8. Diese beiden fünfeckig ausgebildeten Bereiche 8 sind mit ihrer jeweiligen, rechtwinklig zu den Längskanten 2 ausgerichteten und nicht durch in einem stumpfen Winkel an die entsprechenden Längskanten 2 anschließende Stirnkanten-Abschnitte 7 gebildeten Querkante 3, aneinandergrenzend vorgesehen und miteinander verbunden.

Somit resultiert ein Trocken- und/oder Reinigungstuch 1 mit der Form eines Sechsecks, welches zwar sowohl in Längsrichtung spiegelsymmetrisch ausgebildet ist und auch in Querrichtung spiegelsymmetrisch ausgebildet ist, jedoch kein regelmäßiges Sechseck darstellt, weil die parallel zueinander vorgesehenen beiden Längskanten 2 jeweils länger sind als die vier Stirnkanten-Abschnitte 7 und auch länger sind als der Abstand zwischen den beiden parallelen Längskanten 2.

Beide Seiten 10, 11 des Trocken- und/oder Reinigungstuchs 1 weisen jeweils eine Flauschoberfläche auf, die für ein gutes Gleiten auf der zu bearbeitenden Fläche jeweils außenseitig an dem Trocken- und/oder Reinigungstuch 1 vorgesehen ist.

Der Randbereich der Längskanten 2 und der Randbereich der die äußeren Querkanten 3 bildenden Stirnkanten-Abschnitte 7 ist jeweils mit einer Einfassung 5 aus einem textilen Material umsäumt.

Dabei sind beide Seiten 10, 11 der beiden fünfeckig ausgebildeten Bereiche 8 des Trocken- und/oder Reinigungstuchs 1 jeweils einstückig und durchgehend ausgebildet, so dass damit jede Seite 10, 11 des Trocken- und/oder Reinigungstuchs 1 als jeweils einstückige und durchgehende Lage ausgebildet ist.

Die Öffnung 4 ist hier mittig in Bezug auf die Längserstreckung des Trocken- und/oder Reinigungstuchs 1 vorgesehen, so dass beide in Längsrichtung vor bzw. hinter der Öffnung 4 befindliche Teilbereiche zumindest in etwa gleich groß sind.

Dabei ist die Öffnung 4 durch einen Schlitz durch beide Seiten 10, 11 des Trocken- und/oder Reinigungstuchs 1 gebildet, so dass beide Seiten 10, 11 somit jeweils zwei freie Schlitzkanten aufweisen und die Öffnungen 4 in beiden Seiten 10, 11 deckungsgleich sind.

Wie aus Fig. 3 ersichtlich, ist die äußere Schlitzkante der einen Seite 10 des einen fünfeckig ausgebildeten Bereichs 8 mit der äußeren Schlitzkante der anderen Seite 11 des anderen fünfeckig ausgebildeten Bereichs 8 vernäht. Dies kann, wie in der Detailvergrößerung der Fig. 3 als Draufsicht gezeigt, mittels einer als Zick-Zack-Naht ausgebildeten Naht 6 entlang der aneinander stoßenden äußeren Schlitzkanten der beiden Seiten 10, 11 erfolgt sein.

Damit geht dann die eine Seite 10 des einen fünfeckig ausgebildeten Bereichs 8 direkt über in die andere Seite 11 des anderen fünfeckig ausgebildeten Bereichs 8.

Somit kann auf jeder Seite 10, 11 nur in eine Richtung in den Innenbereich 9 eingegriffen werden, und die Teilbereiche 12, 13 des Innenbereichs 9, in die jeweils eingegriffen werden kann, sind für beide Seiten 10, 11 unterschiedlich.

## Patentansprüche

1. Trocken- und/oder Reinigungstuch (1) mit einer länglichen Form mit einem doppellagigen Aufbau mit zwei durch Tuchlagen jeweils gebildeten Seiten und einem dazwischen befindlichen Innenbereich (9), wobei die beiden Seiten durch zwei parallele Längskanten (2) und zwei Querkanten (3) jeweils begrenzt sind und wobei eine Öffnung (4) zum Hineingreifen in den Innenbereich (9) zwischen den zwei Seiten vorgesehen ist, wobei das Trocken- und/oder Reinigungstuch (1) einen fünfeckig ausgebildeten Bereich (8) hat, wobei bei dem fünfeckig ausgebildeten Bereich (8) eine der beiden Querkanten (3) rechtwinklig zu den Längskanten (2) ausgerichtet ist und die andere der beiden Querkanten (3) durch zwei winklig aneinandergrenzende, jeweils in einem stumpfen Winkel an die entsprechenden Längskanten (2) anschließende, Stirnkanten-Abschnitte (7) gebildet ist, wobei die Öffnung (4) zum Hineingreifen in den Innenbereich (9) zwischen den zwei Seiten (10, 11) im Bereich der rechtwinklig zu den Längskanten (2) ausgerichteten Querkante (3) vorgesehen ist, wobei das Trocken- und/oder Reinigungstuch (1) zwei fünfeckig ausgebildete Bereiche (8) hat, die jeweils mit ihrer jeweiligen, rechtwinklig zu den Längskanten (2) ausgerichteten Querkante (3), aneinandergrenzend vorgesehen und miteinander verbunden sind, und wobei weiterhin beide Seiten (10, 11) der beiden fünfeckig ausgebildeten Bereiche (8) des Trocken- und/oder Reinigungstuchs (1) jeweils einstückig und durchgehend ausgebildet sind und die Öffnung (4) durch einen Schlitz durch beide Seiten (10, 11) des Trocken- und/oder Reinigungstuchs (1) gebildet ist und beide Seiten (10, 11) somit jeweils zwei freie Schlitzkanten aufweisen, wobei außerdem die Schlitzkante der einen Seite (10) des einen fünfeckig ausgebildeten Bereichs (8) mit der Schlitzkante der anderen Seite (11) des anderen fünfeckig ausgebildeten Bereichs (8) vernäht ist.

2. Trocken- und/oder Reinigungstuch (1) nach dem vorhergehenden Anspruch, **dadurch gekennzeichnet, dass** zumindest eine Öffnung (4) eine Länge von ca. 5 cm bis 15 cm, vorzugsweise 8 cm bis 12 cm, ganz bevorzugt ca. 10 cm, hat.

3. Trocken- und/oder Reinigungstuch (1) nach einem der vorhergehenden Ansprüche, **dadurch gekennzeichnet, dass** zumindest eine Öffnung (4) in Bezug zu den entsprechenden Querkanten (3) in etwa mittig angeordnet ist und einen gleichen jeweiligen Abstand zu den entsprechenden Längskanten (2) aufweist.

4. Trocken- und/oder Reinigungstuch (1) nach einem der vorhergehenden Ansprüche, **dadurch gekennzeichnet, dass** die Öffnung (4) mittig in Bezug auf die Längserstreckung des Trocken- und/oder Reinigungstuchs (1) vorgesehen ist.

5. Trocken- und/oder Reinigungstuch (1) nach einem der vorhergehenden Ansprüche, **dadurch gekennzeichnet, dass** zumindest eine Seite (10, 11) des Trocken- und/oder Reinigungstuchs (1) eine Flauschoberfläche hat, vorzugsweise beide Seiten (10, 11) des Trocken- und/oder Reinigungstuchs (1) jeweils eine Flauschoberfläche haben.

6. Trocken- und/oder Reinigungstuch (1) nach dem vorhergehenden Anspruch, **dadurch gekennzeichnet, dass** jede Seite (10, 11), welche eine Flauschseite aufweist, mit dieser Flauschseite nach außen weisend vorgesehen ist.

7. Trocken- und/oder Reinigungstuch (1) nach einem der Ansprüche 5 oder 6, **dadurch gekennzeichnet, dass** zumindest eine Flauschoberfläche durch ein Frottee, vorzugsweise ein Walk-Frottee, gebildet ist.

8. Trocken- und/oder Reinigungstuch (1) nach einem der vorhergehenden Ansprüche, **dadurch gekennzeichnet, dass** der Randbereich der Längskanten (2) und der Querkanten (3) mit einer Einfassung (5) aus einem textilen Material umsäumt ist und/oder eine im geringen Abstand zur jeweiligen Kante positionierte Naht (6) vorgesehen ist, wobei im Bereich einer in einer Querkante (3) ggf. vorgesehenen Öffnung (4) keine Einfassung (5) vorgesehen ist oder aber diese nur die Kante einer Seite (10, 11) umfasst.

9. Trocken- und/oder Reinigungstuch (1) nach einem der vorhergehenden Ansprüche, **dadurch gekennzeichnet, dass** eine nicht in einer Querkante (3) vorgesehene Öffnung (4) mit einer Einfassung (5) aus einem textilen Material umsäumt ist.

10. Trocken- und/oder Reinigungstuch (1) nach einem der vorhergehenden Ansprüche, **dadurch gekennzeichnet, dass** zumindest eine Seite (10, 11) des Trocken- und/oder Reinigungstuchs (1) als Mikrofasertuch ausgebildet ist, vorzugsweise beide Seiten (10, 11) des Trocken- und/oder Reinigungstuchs (1) jeweils als Mikrofasertuch ausgebildet sind.

11. Trocken- und/oder Reinigungstuch (1) nach einem der vorhergehenden Ansprüche, **dadurch gekennzeichnet, dass** zumindest eine Seite (10, 11) des Trocken- und/oder Reinigungstuchs (1) aus einem Mischgewebe mit Polyester- und Polyamid-Bestandteilen besteht, vorzugsweise beide Seiten (10, 11) des Trocken- und/oder Reinigungstuchs (1) jeweils aus einem Mischgewebe mit Polyester- und Polyamid-Bestandteilen bestehen.

12. Trocken- und/oder Reinigungstuch (1) nach dem vorhergehenden Anspruch, **dadurch gekennzeichnet, dass** das Mischgewebe eine Zusammensetzung mit ca. 80 % Polyester und ca. 20 % Polyamid aufweist.

13. Trocken- und/oder Reinigungstuch (1) nach einem der vorhergehenden Ansprüche, **dadurch gekennzeichnet, dass** das Trocken- und/oder Reinigungstuch (1) ein Flächengewicht von ca. 800 g/m² hat.

14. Trocken- und/oder Reinigungstuch (1) nach einem der vorhergehenden Ansprüche, **dadurch gekennzeichnet, dass** die Längskanten (2) jeweils eine Länge von ca. 25 cm bis 50 cm, vorzugsweise eine Länge von ca. 30 cm bis 40 cm und ganz bevorzugt eine Länge von ca. 34 cm oder 35 cm haben.

15. Trocken- und/oder Reinigungstuch (1) nach einem der vorhergehenden Ansprüche, **dadurch gekennzeichnet, dass** die Längskanten (2) einen Abstand zueinander von ca. 15 cm bis 30 cm, vorzugsweise einen Abstand von ca. 20 cm bis 25 cm und ganz bevorzugt einen Abstand von ca. 22 cm oder 23 cm haben.

16. Trocken- und/oder Reinigungstuch (1) nach einem der vorhergehenden Ansprüche, **dadurch gekennzeichnet, dass** das Trocken- und/oder Reinigungstuch (1) in Längsrichtung spiegelsymmetrisch ausgebildet ist und/oder in Querrichtung spiegelsymmetrisch ausgebildet ist.

17. Trocken- und/oder Reinigungstuch (1) nach einem der vorhergehenden Ansprüche, **dadurch gekennzeichnet, dass** bei zumindest einem fünfeckig ausgebildeten Bereich (8) die durch die Stirnkanten-Abschnitte (7) gebildete Spitze gegenüber den Endpunkten der Längskanten (2), an welche die Stirnkanten-Abschnitte (7) in einem stumpfen Winkel anschließen, in Längsrichtung des Trocken- und/oder Reinigungstuchs (1) um ca. 5 cm bis 20 cm, vorzugsweise um ca. 10 cm bis 15 cm und ganz bevorzugt um ca. 11 cm oder 12 cm, vorsteht.

## Claims

1. Drying and/or cleaning cloth (1) of an elongated shape with a double-layer structure with two sides each formed by cloth layers and an inner area (9) located between them, wherein the two sides are each bordered by two parallel longitudinal edges (2) and two transverse edges (3), and wherein an opening (4) is provided for reaching into the inner area (9) between the two sides, wherein the drying and/or cleaning cloth (1) has a pentagonally configured area (8), wherein in the pentagonally configured area (8) one of the two transverse edges (3) is oriented at right angles to the longitudinal edges (2) and the other of the two transverse edges (3) is formed by two angularly adjacent leading edge sections (7), in each case adjoining and at an obtuse angle to the corresponding longitudinal edges (2), wherein the opening (4) for reaching into the inner area (9) between the two sides (10, 11) is provided in the area of the transverse edge (3) oriented at right angles to the longitudinal edges (2), wherein the drying and/or cleaning cloth (1) has two pentagonally configured areas (8), which are provided such that their respective transverse edges (3) which are oriented at right angles to the longitudinal edges (2), are adjacent and connected to each other, and wherein furthermore both sides (10, 11) of the two pentagonally configured areas (8) of the drying and/or cleaning cloth (1) are in each case configured as one continuous piece and the opening (4) is formed by a slot through the two sides (10, 11) of the drying and/or cleaning cloth (1) and the two sides (10, 11) thus each have two free slot edges, wherein moreover the slot edge of the one side (10) of the one pentagonally configured area (8) is sewn to the slot edge of the other side (11) of the other pentagonally configured area (8).

2. Drying and/or cleaning cloth (1) according to the preceding claim,
**characterised in that** at least one opening (4) has a length of approx. 5 cm to 15 cm, preferably 8 cm to 12 cm and particularly preferred approx. 10 cm.

3. Drying and/or cleaning cloth (1) according to one of the preceding claims, **characterised in that** at least one opening (4) is arranged approximately centrally in relation to the corresponding transverse edges (3) and is in each case at the same distance from the corresponding longitudinal edges (2).

4. Drying and/or cleaning cloth (1) according to one of the preceding claims, **characterised in that** the opening (4) is provided centrally in relation to the longitudinal extension of the drying and/or cleaning cloth (1).

5. Drying and/or cleaning cloth (1) according to one of the preceding claims, **characterised in that** at least one side (10, 11) of the drying and/or cleaning cloth (1) has a fleece surface, preferably both sides (10, 11) of the drying and/or cleaning cloth (1) each have a fleece surface.

6. Drying and/or cleaning cloth (1) according to the preceding claim,
**characterised in that** each side (10, 11) which has a fleece side, is provided with this fleece side facing outwards.

7. Drying and/or cleaning cloth (1) according to one of the claims 5 or 6, **characterised in that** at least one fleece surface is formed by a terry, preferably a terry towelling.

8. Drying and/or cleaning cloth (1) according to one of the preceding claims, **characterised in that** the periphery of the longitudinal edges (2) and of the transverse edges (3) is hemmed with a trim (5) of a textile material, and/or a seam (6) positioned at a small distance from the particular edge is provided, wherein no trim (5) is provided in the area of an opening (4) which may be provided in a transverse edge (3) or however, said trim only covers the edge of one side (10, 11).

9. Drying and/or cleaning cloth (1) according to one of the preceding claims, **characterised in that** an opening (4) provided not in a transverse edge (3) is hemmed with a trim (5) made of a textile material.

10. Drying and/or cleaning cloth (1) according to one of the preceding claims, **characterised in that** at least one side (10, 11) of the drying and/or cleaning cloth (1) is configured as microfibre cloth, preferably both sides (10, 11) of the drying and/or cleaning cloth (1) are configured in each case as microfibre cloth.

11. Drying and/or cleaning cloth (1) according to one of the preceding claims, **characterised in that** at least one side (10, 11) of the drying and/or cleaning cloth (1) consists of a mixed fabric with polyester and polyamide components, preferably both sides (10, 11) of the drying and/or cleaning cloth (1) each consist of a mixed fabric with polyester and polyamide components.

12. Drying and/or cleaning cloth (1) according to the preceding claim,
**characterised in that** the mixed fabric has a composition of approx. 80% polyester and approx. 20% polyamide.

13. Drying and/or cleaning cloth (1) according to one of the preceding claims, **characterised in that** the drying and/or cleaning cloth (1) has a basis weight of approx. 800 g/m².

14. Drying and/or cleaning cloth (1) according to one of the preceding claims, **characterised in that** the longitudinal edges (2) each have a length of approx. 25 cm to 50 cm, preferably a length of approx. 30 cm to 40 cm and particularly preferred a length of approx. 34 cm or 35 cm.

15. Drying and/or cleaning cloth (1) according to one of the preceding claims, **characterised in that** the longitudinal edges (2) are at a distance of approx. 15 cm to 30 cm, preferably a distance of approx. 20 cm to 25 cm and particularly preferred a distance of approx. 22 cm or 23 cm from each other.

16. Drying and/or cleaning cloth (1) according to one of the preceding claims, **characterised in that** the drying and/or cleaning cloth (1) is configured mirror symmetrical in the longitudinal direction and/or is configured mirror symmetrical in the transverse direction.

17. Drying and/or cleaning cloth (1) according to one of the preceding claims, **characterised in that** in at least one pentagonally configured area (8) the tip formed by the leading edge sections (7) protrudes by approx. 5 cm to 20 cm, preferably by approx. 10 cm to 15 cm and particularly preferred by approx. 11 cm or 12 cm in the longitudinal direction of the drying and/or cleaning cloth (1) in relation to the end points of the longitudinal edges (2), adjoining which at an obtuse angle are the leading edge sections (7).

## Revendications

1. Chiffon (1) de séchage et/ou de nettoyage revêtant une forme allongée, à structure double couche comprenant deux faces respectivement constituées de couches d'étoffe et une zone intérieure (9) interposée entre ces dernières, les deux faces étant délimitées, respectivement, par deux bords longitudinaux parallèles (2) et par deux bords transversaux (3), une ouverture (4) étant prévue pour offrir accès à ladite zone intérieure (9) située entre lesdites deux faces, ledit chiffon (1) de séchage et/ou de nettoyage présentant une zone (8) de configuration pentagonale, sachant que, dans ladite zone (8) de configuration pentagonale, l'un des deux bords transversaux (3) est orienté à angle droit par rapport aux bords longitudinaux (2), et l'autre bord, au sein desdits bords transversaux (3), est formé de deux tronçons d'extrémité (7) angulairement limitrophes qui se rattachent aux bords longitudinaux (2) correspondants, en décrivant à chaque fois un angle obtus, sachant que ladite ouverture (4), conçue pour offrir accès à la zone intérieure (9) située entre les deux faces (10, 11), est prévue dans la région du bord transversal (3) orienté à angle droit par rapport aux bords longitudinaux (2), ledit chiffon (1) de séchage et/ou de nettoyage comptant deux zones (8) de configuration pentagonale qui sont reliées l'une à l'autre et sont prévues, à chaque fois, pour être mutuellement adjacentes par leur bord transversal (3) respectif, orienté à angle droit par rapport aux bords longitudinaux (2), sachant, en outre, que les deux faces (10, 11) desdites deux zones (8) de configuration pentagonale du chiffon (1) de séchage et/ou de nettoyage sont respectivement de réalisation monobloc et continue, ladite ouverture (4) étant constituée d'une fente traversant les deux faces (10, 11) dudit chiffon (1) de séchage et/ou de nettoyage, de sorte que lesdites deux faces (10, 11) présentent, à chaque fois, deux arêtes de fente libres, et sachant, par ailleurs, que l'arête de la fente de l'une (10) des faces de l'une des zones (8) de configuration pentagonale est solidarisée par couture avec l'arête de la fente de l'autre face (11) de l'autre zone (8) de configuration pentagonale.

2. Chiffon (1) de séchage et/ou de nettoyage selon la revendication précédente, **caractérisé par le fait qu'au** moins une ouverture (4) présente une longueur d'environ 5 cm à 15 cm, préférentiellement de 8 cm à 12 cm, d'environ 10 cm avec préférence toute particulière.

3. Chiffon (1) de séchage et/ou de nettoyage selon l'une des revendications précédentes, **caractérisé par le fait qu'**au moins une ouverture (4) occupe un emplacement approximativement central par rapport aux bords transversaux (3) correspondants et présente, à chaque fois, une distance identique vis-à-vis des bords longitudinaux (2) correspondants.

4. Chiffon (1) de séchage et/ou de nettoyage selon l'une des revendications précédentes, **caractérisé par le fait que** l'ouverture (4) est prévue centralement par rapport à l'étendue longitudinale dudit chiffon (1) de séchage et/ou de nettoyage.

5. Chiffon (1) de séchage et/ou de nettoyage selon l'une des revendications précédentes, **caractérisé par le fait qu'au** moins une face (10, 11) dudit chiffon (1) de séchage et/ou de nettoyage possède une surface duveteuse, les deux faces (10, 11) dudit chiffon (1) de séchage et/ou de nettoyage étant, de préférence, munies d'une surface duveteuse respective.

6. Chiffon (1) de séchage et/ou de nettoyage selon la revendication précédente, **caractérisé par le fait que** chaque face (10, 11) munie d'un côté duveteux est prévue pour pointer vers l'extérieur par ce côté duveteux.

7. Chiffon (1) de séchage et/ou de nettoyage selon l'une des revendications 5 ou 6, **caractérisé par le fait qu'au** moins une surface duveteuse est constituée d'un tissu éponge, préférentiellement d'un tissu éponge soumis à un foulage.

8. Chiffon (1) de séchage et/ou de nettoyage selon l'une des revendications précédentes, **caractérisé par le fait que** le pourtour de la région marginale des bords longitudinaux (2) et des bords transversaux (3) est ourlé d'une garniture (5) en un matériau textile, et/ou qu'une couture (6) est prévue à courte distance du bord considéré, étant précisé qu'aucune garniture (5) n'est prévue dans la région d'une ouverture (4) pratiquée le cas échéant dans un bord transversal (3), voire qu'elle se cantonne uniquement au bord d'une face (10, 11).

9. Chiffon (1) de séchage et/ou de nettoyage selon l'une des revendications précédentes, **caractérisé par le fait que** le pourtour d'une ouverture (4), non prévue dans un bord transversal (3), est ourlé d'une garniture (5) en un matériau textile.

10. Chiffon (1) de séchage et/ou de nettoyage selon l'une des revendications précédentes, **caractérisé par le fait qu'au** moins une face (10, 11) dudit chiffon (1) de séchage et/ou de nettoyage est conçue sous la forme d'un chiffon en microfibre, les deux faces (10, 11) dudit chiffon (1) de séchage et/ou de nettoyage étant de préférence conçues, à chaque fois, sous la forme d'un chiffon en microfibre.

11. Chiffon (1) de séchage et/ou de nettoyage selon l'une des revendications précédentes, **caractérisé par le fait qu'au** moins une face (10, 11) dudit chiffon (1) de séchage et/ou de nettoyage est constituée d'un tissu mélangé renfermant des composants de polyester et de polyamide, les deux faces (10, 11) dudit chiffon (1) de séchage et/ou de nettoyage étant de préférence constituées, à chaque fois, d'un tissu mélangé renfermant des composants de polyester et de polyamide.

12. Chiffon (1) de séchage et/ou de nettoyage selon la revendication précédente, **caractérisé par le fait que** le tissu mélangé possède une composition comprenant environ 80 % de polyester et environ 20 % de polyamide.

13. Chiffon (1) de séchage et/ou de nettoyage selon l'une des revendications précédentes, **caractérisé par le fait que** ledit chiffon (1) de séchage et/ou de nettoyage présente un grammage d'environ 800 g/m².

14. Chiffon (1) de séchage et/ou de nettoyage selon l'une des revendications précédentes, **caractérisé par le fait que** les bords longitudinaux (2) présentent, à chaque fois, une longueur d'environ 25 cm à 50 cm, préférentiellement une longueur d'environ 30 cm à 40 cm, et une longueur d'environ 34 cm ou 35 cm avec préférence toute particulière.

15. Chiffon (1) de séchage et/ou de nettoyage selon l'une des revendications précédentes, **caractérisé par le fait que** les bords longitudinaux (2) sont espacés les uns des autres d'une distance d'environ 15 cm à 30 cm, préférentiellement d'une distance d'environ 20 cm à 25 cm, et d'une distance d'environ 22 cm ou 23 cm avec préférence toute particulière.

16. Chiffon (1) de séchage et/ou de nettoyage selon l'une des revendications précédentes, **caractérisé par le fait que** ledit chiffon (1) de séchage et/ou de nettoyage est de réalisation à symétrie spéculaire dans la direction longitudinale et/ou de réalisation à symétrie spéculaire dans la direction transversale.

17. Chiffon (1) de séchage et/ou de nettoyage selon l'une des revendications précédentes, **caractérisé par le fait que,** dans au moins une zone (8) de configuration pentagonale, la pointe formée par les tronçons d'extrémité (7) est en saillie d'environ 5 cm à 20 cm, préférentiellement d'environ 10 cm à 15 cm et d'environ 11 cm ou 12 cm avec préférence toute particulière, dans la direction longitudinale dudit chiffon (1) de séchage et/ou de nettoyage, par rapport aux points extrêmes des bords longitudinaux (2) auxquels lesdits tronçons d'extrémité (7) se rattachent en décrivant un angle obtus.
